# EUROPÄISCHE PATENTSCHRIFT

(11) **EP 1 075 408 B1**
(45) Veröffentlichungstag und Bekanntmachung des Hinweises auf die Patenterteilung: **26.06.2002**
(21) Anmeldenummer: 99922127.8
(22) Anmeldetag: 26.04.1999
(51) Int. Cl.: B61F 5/32, B61F 3/16, B61C 9/50

(54) **DREHGESTELL FÜR SCHIENENFAHRZEUGE**
BOGIE FOR RAIL VEHICLES
BOGIE POUR VEHICULES SUR RAILS

(30) Priorität: 30.04.1998 DE 19819467
(43) Veröffentlichungstag der Anmeldung: 14.02.2001
(73) Patentinhaber: ZF FRIEDRICHSHAFEN Aktiengesellschaft, 88038 Friedrichshafen (DE)
(72) Erfinder: STREHLER, Richard, D-88085 Langenargen (DE)
(86) Internationale Anmeldenummer: EP9902797
(87) Internationale Veröffentlichungsnummer: WO9956996

(56) Entgegenhaltungen:
- EP-A- 0 010 619
- EP-A- 0 384 512
- EP-A- 0 571 961
- AT-B- 398 557
- DE-A- 4 136 926
- DE-C- 4 446 043

## Beschreibung

Die Erfindung betrifft ein Drehgestell für Schienenfahrzeuge nach dem Oberbegriff von Anspruch 1.

Ein derartiges Drehgestell ist aus der Druckschrift EP 0 571 961 A bekannt.

Bei Schienenfahrzeugen wird der Wagenkasten des Fahrzeugs über Drehgestelle mit den Schienenrädern verbunden. Dabei ist der Wagenkasten um eine vertikale Achse schwenkbar auf dem Drehgestell gelagert. Die Schienenräder sind an Achsen befestigt, die in Rad-Lagergehäusen gelagert sind. Diese werden über Längs- und Querlenker relativ zum Drehgestell geführt. Die Rad-Lagergehäuse können durch eine Achsbrücke verbunden sein, die über eine Drehschwinge am Drehgestell um eine horizontale Achse schwenkbar angelenkt ist. Die Drehschwinge übernimmt die Lenkung der Achse. Dadurch kann die Achse bzw. können die Rad-Lagergehäuse sich vertikal zum Drehgestell und damit zum Wagenkasten bewegen. Zur Dämpfung von Stößen und Schwingungen sind zwischen dem Rad-Lagergehäuse und dem Drehgestell bzw. zwischen der Schwinge und dem Drehgestell Federn und Dämpfungselemente angeordnet.

Die zu einem Drehgestell gehörenden Schienenräder können einzeln durch Elektromotoren oder durch einen Elektromotor gemeinsam über ein Differentialgetriebe und eine entsprechende Verbindungswelle angetrieben werden. Hierzu werden in der Regel an den Außenseiten der Schienenräder auf den verlängerten Radachsen Stirnradgetriebe angeordnet, die in separaten Getriebegehäusen gelagert sind. Werden die Getriebe zweier Schienenräder über eine Verbindungswelle miteinander gekoppelt, ist ein kardanisches Wellengelenk und ein axialer Längenausgleich erforderlich, um einen Achsversatz zwischen den Getrieben ausgleichen zu können. Durch die Vielzahl der Bauteile sind die Herstellung und Montage aufwendig und ist die Anzahl von Fehlerquellen sehr groß.

Der Erfindung liegt die Aufgabe zugrunde, die Anlenkung der Schienenräder an das Drehgestell zu vereinfachen und die Teilevielfalt zu verringern. Sie wird gemäß der Erfindung durch die Merkmale des Anspruchs 1 gelöst. Weitere Ausgestaltungen ergeben sich aus den Unteransprüchen.

Nach der Erfindung bilden die bzw. das Getriebegehäuse mit den Rad-Lagergehäusen und der Schwinge eine Einheit. Dadurch entfällt ein separates Rad-Lagergehäuse und es ergibt sich eine starre Anbindung des Getriebe-/Lagergehäuses an die Drehschwinge und eine starre Verbindung zwischen den Getriebe-/Lagergehäusen zweier Räder. Zwar besteht die Möglichkeit, daß das Getriebe-/Lagergehäuse sich im elastischen Bereich verformt, jedoch sind diese Bewegungen im Bereich der Verbindungswelle so gering, daß kardanische Wellengelenke für den Antrieb nicht erforderlich sind.

Da das Rad-Lagergehäuse für die Schienenräder und die Getriebegehäuse eine Einheit bilden, kann es in Längsrichtung des Fahrzeugs an die Drehschwinge angeschlossen werden, wobei die Radachse durch das Getriebe-/Lagergehäuse geführt und in ihm gelagert ist. An einem Ende der Radachse ist das Schienenrad und an dem anderen Ende eine Bremsscheibe montiert, so daß das Schienenrad und die Bremsscheibe mit einem Bremssattel auf gegenüberliegenden Seiten des Getriebe-/Lagergehäuses angeordnet sind. In vorteilhafter Weise wird hierbei die Schwinge, die die Getriebe-/ Lagergehäuse zweier Schienenräder miteinander verbindet, zum Drehgestell hin versetzt, und zwar so weit, daß sie außerhalb eines gedachten Zylinders liegt, dessen Querschnitt durch die äußere Begrenzung der Schienenräder gebildet wird. Dadurch ist sowohl das auf der Außenseite des Getriebe-/Lagergehäuse liegende Bauteil als auch das auf der inneren Seite liegende leicht zugänglich, einfach zu warten und zu montieren.

Ferner kann die Anordnung des Schienenrades und die der Bremsscheibe mit dem Bremssattel vertauscht werden, so daß mit im wesentlichen gleichen Bauteilen Drehgestelle für unterschiedliche Spurweiten zu Verfügung gestellt werden können. Dabei ist es besonders zweckmäßig, daß die Breite des Getriebe-/Lagergehäuses so gewählt ist, daß sich bei der Montage der Schienenräder auf der Innenseite eine schmale Normspur, z.B. von 1000 mm, und bei der Montage der Schienenräder auf der Außenseite der Getriebe-/Lagergehäuse eine breite Normspur von 1435 mm ergeben. Da diese Spurweiten weit verbreitet sind, kann durch eine solche Gestaltung der größte Anteil des Bedarfs an Drehgestellen abgedeckt werden.

In Ausgestaltung der Erfindung wird vorgeschlagen, daß die Getriebe als Stirnradgetriebe mit einem Zahnrad auf der Radachse, einem Zwischenrad und einem Antriebsritzel ausgebildet sind. Dadurch läßt sich ein Achsversatz zwischen der Radachse und der Verbindungswelle so gestalten, daß die Verbindungswelle durch die hohle Schwinge geführt werden kann und somit gegen Umgebungseinflüsse und Beschädigungen geschützt ist.

Weitere Vorteile ergeben sich aus der folgenden Zeichnungsbeschreibung. In der Zeichnung ist ein Ausführungsbeispiel der Erfindung dargestellt. Die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.
Es zeigt:
- Fig. 1: eine schematisch gehaltene Draufsicht auf ein erfindungsgemäßes Drehgestell und
- Fig. 2: einen schematisch gehaltenen Schnitt entsprechend Linie II-II in Fig. 1.

Auf einem Drehgestell 1 ist ein nicht näher dargestellter Wagenkasten um eine vertikale Achse schwenkbar gelagert. An dem Drehgestell 1 ist mit einem Schwingenlager 3 eine Schwinge 10 angelenkt, die um eine Achse 20 parallel zu Radachsen 5 schwenkbar ist. Die Schwinge 10 verbindet zwei Getriebe-/Lagergehäuse 4 miteinander. Die Schwinge 10 und die Getriebe-/Lagergehäuse 4 bilden zweckmäßigerweise eine einstückige Baueinheit. Die Schwingenlager 3 können, wie dargestellt, außerhalb der Getriebe-/Lagergehäuse 4 angeordnet oder aber auch im Getriebe-/Lagergehäuse integriert sein, um insgesamt kompakter zu bauen.

In den Getriebe-/Lagergehäusen 4 sind die Radachsen 5 drehbar gelagert, an deren einem Ende ein Schienenrad 2 und an deren anderem Ende eine Bremsscheibe 6 befestigt sind. Die Bremsscheibe 6 bildet zusammen mit einem Bremssattel 7 die Bremse. Die Schienenräder 2 und die Bremsscheiben 6 sind lösbar mit den Radachsen 5 verbunden, z. B. durch Schraubverbindungen oder Preßverbindungen. Dabei sind die Anschlüsse so gestaltet, daß die Anordnung der Bremsscheiben 6 mit der Anordnung der Schienenräder 2 vertauscht werden kann. Zweckmäßigerweise wird die Breite des Getriebe-/Lagergehäuses 4 so gewählt, daß sich bei der unterschiedlichen Anordnung der Schienenräder 2 zwei Normspuren 8 und 9 ergeben, und zwar beträgt die schmale Normspur 8 in der Regel 1 000 mm und die weite Normspur 9 1 435 mm. Somit ist das Drehgestell 1 mit einem hohen Maß an Gleichteilen für die beiden gängigsten Spurweiten geeignet.

Damit die Schienenräder 2 auf der Innenseite zwischen den Getriebe-/Lagergehäusen 4 montiert werden können, entfällt eine sonst übliche Achsbrücke im Bereich der Radachsen 5. Sie ist durch die Schwinge 10 ersetzt, die soweit zum Drehgestell 1 hin versetzt angeordnet ist, daß sie außerhalb eines gedachten Zylinders 12 liegt, dessen Querschnitt von dem äußeren Umfang der Schienenräder 2 bestimmt wird. Die Schwinge 10 bzw. die Getriebe-/Lagergehäuse 4 stützen sich über Feder- und Dämpfungselemente gegenüber dem Drehgestell 1 ab. Fig. 2 zeigt hiervon eine Primärfeder 19.

Die Schienenräder 2 können jeweils einzeln von einem Elektromotor 15 angetrieben werden. In dem gezeigten Ausführungsbeispiel nach Fig. 1 treibt der Elektromotor 15 über ein Differentialgetriebe 14 und eine einfache Verbindungswelle 13 ohne ein Kardangelenk sowie über zwei Getriebe 11 die Schienenräder 2 gemeinsam an. Die Getriebe 11 sind als Stirnradgetriebe ausgebildet und besitzen jeweils ein Zahnrad 16, das mit der Radachse 5 drehfest verbunden ist und mit einem Zwischenrad 17 kämmt, das von einem Antriebsritzel 18 angetrieben wird. Zum Schutz gegen äußere Einflüsse und Beschädigungen ist die Verbindungswelle 13 durch die hohle Schwinge 10 geführt.

### Bezugszeichen

- 1: Drehgestell
- 2: Schienenrad
- 3: Schwingenlager
- 4: Getriebe-/Lagergehäuse
- 5: Radachse
- 6: Bremsscheibe
- 7: Bremssattel
- 8: Normspur
- 9: Normspur
- 10: Schwinge
- 11: Getriebe
- 12: Zylinder
- 13: Verbindungswelle
- 14: Differentialgetriebe
- 15: Elektromotor
- 16: Zahnrad
- 17: Zwischenrad
- 18: Antriebsritzel
- 19: Primärfeder
- 20: Achse

## Patentansprüche

1. Drehgestell (1) für Schienenfahrzeuge, bei dem ein linkes und ein rechtes Schienenrad (2) eines Schienenradpaares in einem jeweils zugeordneten, seitlich angeordneten Getriebe/Rad-Lagergehäuse (4) gelagert ist, wobei jedes Schienenrad (2) über ein in dem Getriebe/Rad-Lagergehäuse (4) untergebrachtes Getriebe (11) angetrieben wird, wobei die Getriebe/Rad-Lagergehäuse (4) über eine Schwinge (10) am Drehgestell angelenkt sind, **dadurch gekennzeichnet, dass** die den Schienenrädern zugeordneten Getriebe/Rad-Lagergehäuse (4) und die Schwinge (10) eine Einheit bilden, wobei die Getriebe/Rad-Lagergehäuse über die Schwinge starr miteinander verbunden sind.

2. Drehgestell (1) nach Anspruch 1, **dadurch gekennzeichnet, dass** eine Radachse (5) durch das Getriebe-/Lagergehäuse (4) geführt ist und an einem Ende das Schienenrad (2) und am anderen Ende eine Bremsscheibe (6) trägt.

3. Drehgestell (1) nach einem der vorhergehenden Ansprüche, **dadurch gekennzeichnet, dass** die Schwinge (10) zum Drehgestell (1) hin versetzt ist und außerhalb eines gedachten Zylinders (12) liegt, dessen Querschnitt durch die äußere Begrenzung der Schienenräder (2) bestimmt wird.

4. Drehgestell (1) nach Anspruch 3, **dadurch gekennzeichnet, dass** die Getriebe (11) triebmäßig über eine Verbindungswelle (13) miteinander gekoppelt sind und die Verbindungswelle (13) durch die hohle Schwinge geführt ist.

5. Drehgestell (1) nach Anspruch 4, **dadurch gekennzeichnet, dass** die Getriebe (11) trieblich über ein Differentialgetriebe (14) gekoppelt sind.

6. Drehgestell (1), **dadurch gekennzeichnet, dass** die Getriebe (11) Stirnradgetriebe mit einem Zahnrad (16) auf der Radachse (5), einem Zwischenrad (17) und einem Antriebsritzel (18) sind.

7. Drehgestell (1) nach einem der vorhergehenden Ansprüche, **dadurch gekennzeichnet, dass** die Anordnung der Bremsscheibe (6) mit der des Schienenrads (2) vertauschbar ist.

8. Drehgestell (1) nach Anspruch 7, **dadurch gekennzeichnet, dass** die Schienenräder (2) an den Radachsen (5) angeschraubt sind.

9. Drehgestell (1) nach Anspruch 7 oder 8, **dadurch gekennzeichnet, dass** die Breite des Getriebe-/Lagergehäuses (4) so gewählt ist, dass sich bei der Montage der Schienenräder (2) auf der Innenseite eine schmale Normspur (8) und bei der Montage der Schienenräder (2) auf der Außenseite eine breitere Normspur (9) ergibt.

## Claims

1. Bogie (1) for rail vehicles, in which a left and a right rail wheel (2) of a rail wheel pair are supported in each case in an associated, laterally disposed gear/wheel bearing housing (4), wherein each rail wheel (2) is driven via a gear (11) accommodated in the gear/wheel bearing housing (4), wherein the gear/wheel bearing housing (4) is coupled by a link (10) to the bogie,
**characterized in that** the gear/wheel bearing housings (4), which are associated with the rail wheels, and the link (10) form a unit, wherein the gear/wheel bearing housings are rigidly connected to one another by the link.

2. Bogie (1) according to claim 1,
**characterized in that** a wheel axle (5) extends through the gear/ bearing housing (4) and carries the rail wheel (2) at one end and a brake disk (6) at the other end.

3. Bogie (1) according to one of the preceding claims,
**characterized in that** the link (10) is offset towards the bogie (1) and lies outside an imaginary cylinder (12), the cross section of which is determined by the outer boundary of the rail wheels (2).

4. Bogie (1) according to claim 3,
**characterized in that** the gears (11) are drivingly coupled to one another by a connecting shaft (13) and the connecting shaft (13) extends through the hollow link.

5. Bogie (1) according to claim 4,
**characterized in that** the gears (11) are drivingly coupled by a differential gear (14).

6. Bogie (1),
**characterized in that** the gears (11) are spur gear drives having a gear wheel (16) on the wheel axle (5), an intermediate gear (17) and an input pinion (18).

7. Bogie (1) according to one of the preceding claims,
**characterized in that** the arrangement of the brake disk (6) is interchangeable with the arrangement of the rail wheel (2).

8. Bogie (1) according to claim 7,
**characterized in that** the rail wheels (2) are screw-fastened to the wheel axles (5).

9. Bogie (1) according to claim 7 or 8,
**characterized in that** the width of the gear/bearing housing (4) is so selected that, when the rail wheels (2) are mounted at the inside, a narrow standard track (8) and, when the rail wheels (2) are mounted at the outside, a wider standard track (9) arises.

## Revendications

1. Bogie (1) pour véhicules ferroviaires, dans lequel une roue pour rail gauche et une roue pour rail droite (2) d'une paire de roues pour rail sont montées chacune dans un carter de transmission/palier de roue (4) qui lui correspond respectivement et qui est disposé latéralement, chaque roue pour rail (2) étant entraînée par l'intermédiaire d'une transmission (11) logée dans le carter de transmission/palier de roue (4), les carters de transmission/palier de roue (4) étant articulés au bogie par l'intermédiaire d'un bras oscillant (10), **caractérisé en ce que** les carters de transmission/palier de roue (4) associés aux roues pour rails et le bras oscillant (10) forment une unité, les carters de transmission/palier de roue étant reliés rigidement entre eux par le bras oscillant.

2. Bogie (1) selon la revendication 1, **caractérisé en ce qu'**un essieu (5) traverse le carter de transmission/palier de roue (4) et porte la roue pour rail (2) à une extrémité et un disque de frein (6) à l'autre extrémité.

3. Bogie (1) selon l'une des revendications précédentes, **caractérisé en ce que** le bras oscillant (10) est déporté par rapport au bogie (1) et se trouve en dehors d'un cylindre fictif (12) dont la section est déterminée par la limite extérieure des roues pour rail (2).

4. Bogie (1) selon la revendication 3, **caractérisé en ce que** les transmissions (11) sont couplées cinématiquement entre elles par l'intermédiaire d'un arbre de liaison (13) et l'arbre de liaison (13) passe à travers le bras oscillant creux.

5. Bogie (1) selon la revendication 4, **caractérisé en ce que** les transmissions (11) sont couplées cinématiquement par l'intermédiaire d'un différentiel (14).

6. Bogie (1), **caractérisé en ce que** les transmissions (11) sont des transmissions à roues droites comprenant une roue dentée (16) sur l'essieu (5), une roue intermédiaire (17) et un pignon d'entraînement (18).

7. Bogie (1) selon l'une des revendications précédentes, **caractérisé en ce que** la disposition du disque de frein (6) peut être permutée avec celle de la roue pour rail (2).

8. Bogie (1) selon la revendication 7, **caractérisé en ce que** les roues pour rail (2) sont vissées sur les essieux (5).

9. Bogie (1) selon la revendication 7 ou 8, **caractérisé en ce que** la largeur du carter de transmission/palier (4) est choisie de manière que, lors du montage des roues pour rail (2), on obtienne une voie normale étroite (8) sur le côté intérieur et une voie normale plus large (9) sur le côté extérieur.
